# FASCICULE DE BREVET EUROPEEN

(11) **EP 3 779 100 B1**
(45) Date de publication et mention de la délivrance du brevet: **15.12.2021**
(21) Numéro de dépôt: 20190518.9
(22) Date de dépôt: 11.08.2020
(51) Int. Cl.: E04H 4/00, E04H 4/14

(54) **PROCEDE DE MONTAGE D'UN EQUIPEMENT ADDITIONNEL DANS UN BASSIN TEL QU'UNE PISCINE, ET DISPOSITIF DE FIXATION POUR LA MISE EN OEUVRE DUDIT PROCEDE**
VERFAHREN ZUR MONTAGE EINER ZUSATZAUSRÜSTUNG IN EINEM BECKEN, BEISPIELSWEISE EINEM SCHWIMMBECKEN, UND BEFESTIGUNGSVORRICHTUNG FÜR DIE UMSETZUNG DIESES VERFAHRENS
METHOD FOR INSTALLING ADDITIONAL EQUIPMENT IN A POOL SUCH AS A SWIMMING POOL, AND ATTACHMENT DEVICE FOR CARRYING OUT SAID METHOD

(30) Priorité: 12.08.2019 FR 1909137
(43) Date de publication de la demande: 17.02.2021
(73) Titulaire: Groupe Waterair S.A.S., 68580 Seppois le Bas (FR)
(72) Inventeur: BLARY, Christophe, 68130 ALTKIRCH (FR)
(74) Mandataire: Cabinet Laurent & Charras

(56) Documents cités:
- FR-A1- 2 830 033
- US-A- 5 005 229

## Description

### Domaine technique :

La présente invention concerne un procédé de montage d'un équipement additionnel dans un bassin tel qu'une piscine, ledit bassin comportant une structure portante pourvue d'une paroi périphérique, un fond et une toile de recouvrement agencée pour recouvrir de manière étanche ladite paroi périphérique et ledit fond, procédé dans lequel l'on ajoute un dispositif de fixation pour un équipement additionnel dans ledit bassin, entre ladite paroi périphérique et ladite toile de recouvrement, à un emplacement choisi dudit bassin, et l'on fixe ledit équipement additionnel sur ledit dispositif de fixation à travers ladite toile de recouvrement.

L'invention concerne également un dispositif de fixation pour la mise en œuvre dudit procédé.

### Technique antérieure :

On entend par le terme générique « bassin », tout type de bassins, piscines et autres réservoirs d'eau, à usage domestique ou professionnel, enterrés, semi-enterrés ou hors sol. Les bassins peuvent être amenés à évoluer au fil du temps en termes d'équipements additionnels pour les adapter et les personnaliser aux besoins et souhaits du moment. On entend par le terme générique « équipement additionnel », tout équipement ou accessoire, permettant de faciliter l'accès au bassin, de créer des espaces, d'ajouter une ou plusieurs fonctionnalités, tels qu'un escalier, une plage immergée dite « plage californienne », un bain de soleil immergé, un toboggan, un écumeur ou skimmer, etc. Pour installer a posteriori un tel équipement additionnel, il est nécessaire de modifier la structure du bassin, voire la plage bordant le bassin. A titre d'exemple, il faut couper et démonter une partie de structure du bassin et creuser la plage attenante pour installer un nouveau moyen d'accès au bassin, tel qu'un escalier. En outre, la forme de l'équipement additionnel ajouté doit être adaptée à la forme du bassin dans la zone où on souhaite l'installer.

Ainsi, il apparait clairement que ces modifications sont chronophages et couteuses, engendrent des travaux lourds et complexes pouvant comprendre des travaux de terrassement et/ou de maçonnerie, nécessitent par conséquent des machines et des matériels spécifiques, voire l'intervention de personnes qualifiées, et peuvent dégrader au moins temporairement l'esthétique du bassin et de son environnement.

On connait de la publication US 5 005 229 A un dispositif d'ancrage pour une corde de piscine comportant une plaque de fixation positionnée entre la paroi périphérique et la toile de recouvrement du bassin, et une plaque à œillet fixée sur la plaque de fixation via une rondelle joint et des vis traversant la paroi périphérique vers l'extérieur du bassin. Ce procédé de montage n'assure aucune étanchéité au droit des vis, l'eau pouvant s'infiltrer le long des filets vers l'extérieur. En outre le dispositif d'ancrage est positionné au-dessus du niveau de l'eau du bassin et non sous le niveau d'eau.

La publication FR 2 830 033 A1 propose un procédé de montage qui comprend le fait d'interposer une plaque de fixation entre la paroi périphérique et la toile de recouvrement d'une piscine pour fixer un escalier au moyen de vis traversant la paroi périphérique vers l'extérieur du bassin. Une étanchéité est prévue uniquement entre le bassin et l'escalier via un joint disposé autour de l'escalier pour éviter les infiltrations d'eau sous l'escalier. Mais aucune étanchéité n'est assurée au droit des vis, l'eau pouvant s'infiltrer le long des filets vers l'extérieur. En outre, si l'escalier doit être démonté, pour être réparé ou remplacé, aucune étanchéité n'est prévue au niveau de la plaque de fixation rendant impossible ce démontage dans un bassin en eau.

### Présentation de l'invention :

La présente invention vise à pallier ces inconvénients en proposant une solution de montage dite universelle, qui soit simple, facile à mettre en œuvre et économique, qui préserve l'intégrité du bassin et de sa plage, garantit l'étanchéité du bassin, qui peut être réalisée avec un outillage classique, par des personnes non nécessairement qualifiées, qui facilite la pose et la dépose de l'équipement additionnel, et qui permet de faire évoluer et de personnaliser le bassin à souhait par l'ajout et/ou la modification de tout type d'équipements additionnels, quelles que soient la forme et la nature de la structure du bassin.

Dans ce but, l'invention concerne un procédé de montage du genre indiqué en préambule dans lequel l'on utilise un dispositif de fixation comportant des plots de montage agencés pour recevoir des organes de fixation dudit équipement additionnel, lesdits plots de montage étant saillants à l'intérieur du bassin, l'on découpe ladite toile de recouvrement au droit desdits plots de montage, l'on bride de manière étanche ladite toile de recouvrement autour de chaque plot de montage au moyen d'une bride associée à des éléments d'étanchéité, l'on positionne ledit équipement additionnel dans ledit bassin en applique contre ledit dispositif de fixation et en appui sur lesdits plots de montage avant de fixer ledit équipement additionnel audit dispositif de fixation par lesdits organes de fixation assemblés auxdits plots de montage.

Grâce à ce procédé de montage, l'invention garantit l'étanchéité de la toile de recouvrement dans la zone du dispositif de fixation, et plus particulièrement au droit des plots de montage, tout en facilitant la pose et la dépose dudit équipement additionnel, les plots de montage servant de moyens d'indexage. Cette étanchéité est séparée des plots de montage. Elle est par conséquent préservée même si l'équipement additionnel doit être démonté alors que le bassin est en eau.

Dans une forme avantageuse de l'invention, l'on utilise un dispositif de fixation compatible avec différentes formes de structure portante dudit bassin et l'on choisit ledit emplacement du bassin pour installer ledit dispositif de fixation aussi bien dans une portion droite que dans une portion courbe de ladite paroi périphérique.

Pour installer ledit dispositif de fixation dans une portion courbe de la paroi périphérique du bassin, l'on ajoute de préférence une plaque de rattrapage dans le prolongement dudit dispositif de fixation pour raccorder ledit dispositif de fixation à ladite paroi périphérique du bassin.

En outre, l'on peut utiliser un dispositif de fixation compatible avec différents équipements additionnels et, sur un même dispositif de fixation, l'on peut fixer un ou plusieurs équipements additionnels.

L'on peut également ajouter plus d'un dispositif de fixation dans ledit bassin et l'on peut répartir lesdits dispositifs de fixation à des emplacements choisis différents dudit bassin.

Notamment, l'on peut utiliser un dispositif de fixation comportant une pluralité de plots de montage. Dans ce cas, l'on peut fermer les plots de montage en attente par des bouchons adaptés et démontables.

Dans ce but également, l'invention concerne un dispositif de fixation du genre indiqué en préambule, caractérisé en ce qu'il comporte des plots de montage solidaires de ladite plaque de base, agencés pour être saillants à l'intérieur du bassin et recevoir des organes de fixation dudit équipement additionnel à travers ladite toile de recouvrement, et en ce que chaque plot de montage comporte une bride associée à des éléments d'étanchéité et agencée pour fixer de manière étanche ladite toile de recouvrement à ladite plaque de base.

Ladite plaque de base est avantageusement plane et comporte des moyens de fixation agencés pour fixer ladite plaque de base à ladite paroi périphérique du bassin aussi bien dans un tronçon droit que dans un tronçon courbe. Ces moyens de fixation peuvent être adaptés à la nature de la structure portante dudit bassin et peuvent être choisis dans le groupe comprenant des organes vissés, des organes sertis, des organes chevillés.

Selon les variantes de réalisation de l'invention, le dispositif de fixation peut comporter une plaque de rattrapage ajoutée dans le prolongement de ladite plaque de base pour raccorder ladite plaque de base à ladite paroi périphérique du bassin. Cette plaque de rattrapage est avantageusement réalisée dans un matériau souple pour s'adapter au profil cintré de ladite paroi périphérique.

De manière préférentielle, la plaque de base comporte au moins une surface d'appui plan pour un équipement additionnel, et lesdits plots de montage sont disposés dans ladite au moins une surface d'appui plan. Cette plaque de base peut en outre comporter au moins une surface d'appui plan pour plusieurs équipements additionnels.

Ledit dispositif de fixation peut en outre comporter une pluralité de plots de montage et des bouchons adaptés et démontables agencés pour fermer les plots de montage en attente.

### Brève description des figures :

La présente invention et ses avantages apparaîtront mieux dans la description suivante de plusieurs modes de réalisation donnés à titre d'exemples non limitatifs, en référence aux dessins annexés, dans lesquels:
- la figure 1 est une vue partielle en perspective d'une partie d'un bassin illustrant une première étape du procédé selon l'invention dans laquelle une plaque de base d'un dispositif de fixation est fixée sur un tronçon courbe de ladite structure de bassin,
- la figure 2 est une vue de dessus de la partie de bassin selon la figure 1,
- la figure 3 est une vue agrandie du détail III de la figure 1 montrant un organe de fixation de la plaque de base à la structure du bassin,
- la figure 4 est une vue en perspective similaire à la figure 1, illustrant une deuxième étape du procédé de l'invention, dans laquelle une plaque de rattrapage a été ajoutée entre la plaque de base et la structure de bassin,
- la figure 5 est une vue en coupe agrandie selon le plan de coupe V-V de la figure 4,
- la figure 6 est une vue en perspective similaire à la figure 1, illustrant une troisième étape du procédé de l'invention, dans laquelle le liner a été posé et fixé à la plaque de base,
- la figure 7 est une vue en perspective similaire à la figure 1, illustrant une quatrième étape du procédé de l'invention, dans laquelle un moyen d'accès a été posé et fixé à la plaque de base à travers le liner,
- la figure 8 est une vue en coupe agrandie au droit d'un organe de fixation du moyen d'accès de la figure 7,
- la figure 9 est une vue partielle, schématique et en perspective d'un bassin illustrant un autre exemple de dispositif de fixation,
- la figure 10 est une vue similaire à la figure 9 montrant une première configuration d'ajout d'un moyen d'accès et d'un bain de soleil, et
- la figure 11 est une vue similaire à la figure 9 montrant une seconde configuration d'ajout d'un moyen d'accès et de deux bains de soleil.

### Description détaillée de l'invention :

Dans les exemples de réalisation illustrés, les éléments ou parties identiques portent les mêmes numéros de référence.

En référence aux figures, le procédé de montage selon l'invention permet d'ajouter dans un bassin 1 existant un équipement additionnel 10 non prévu au moment de la construction dudit bassin. Le bassin 1 n'est représenté que partiellement ou schématiquement dans les figures et comporte de manière connue une structure portante 2 pourvue d'au moins une paroi périphérique 3, un fond 4 et une toile de recouvrement 5 étanche recouvrant la paroi périphérique 3 et le fond 4. Le bassin 1 peut être hors-sol, semi-enterré ou totalement enterré. Sa structure portante 2 peut être réalisée de différentes manières et dans différents matériaux, tels qu'une structure assemblée en bois, une structure coulée en béton, une structure montée en parpaings, une structure assemblée en panneaux métalliques, ou toute autre structure portante équivalente. La paroi périphérique 3 peut présenter différentes formes géométriques ou non, simples ou complexes, comportant généralement des portions droites et/ou des portions courbes. Cette paroi périphérique 3 s'étend majoritairement verticalement, et peut être entourée de dalles ou de planches pour former une plage 6 attenante au bassin 1. Le fond 4 peut être constitué d'une dalle ou d'une paroi faisant partie intégrante de la structure portante 2. La toile de recouvrement 5, appelée communément « liner » et réalisée dans des matériaux synthétiques, tels que des polymères thermoplastiques comme le polychlorure de vinyle (PVC) ou similaire, est ajoutée et recouvre le fond 4 et la face intérieure de la structure portante 3 pour rendre le bassin 1 étanche.

Dans les exemples illustrés, l'équipement additionnel 10 peut être un moyen d'accès ou un escalier 11, à une ou plusieurs marches 12, un bain de soleil 13 partiellement immergé, ou tout autre équipement permettant de personnaliser le bassin 1, d'ajouter des fonctionnalités et/ou d'améliorer le confort et l'usage dudit bassin.

Le procédé de montage selon l'invention va être décrit en référence aux figures 1 à 8, qui illustrent une partie d'un bassin 1, représentée par un tronçon de structure portante 2, de paroi périphérique 3, de fond 4, de toile de recouvrement 5 et de plage 6. Dans cet exemple, la structure portante 2 est formée d'un assemblage de panneaux d'acier, retenus extérieurement par des jambes de force, conformément aux piscines commercialisées par le demandeur.

Le procédé de montage selon l'invention nécessite un dispositif de fixation 20 qui est ajouté dans le bassin 1, entre la structure portante 2 et la toile de recouvrement 5, et qui permet la fixation de tout type d'équipement additionnel 10. Ce dispositif de fixation 20 comporte notamment une plaque de base 21 comportant à la fois des moyens de fixation 22 lui permettant d'être fixée à la paroi périphérique 3 et des plots de montage 23 lui permettant de recevoir des organes de fixation 14 dudit équipement additionnel 10. Dans l'exemple représenté, la plaque de base 21 présente une forme parallélépipédique et plane, ce qui lui permet de recevoir tout type d'équipements additionnels 10 et d'être ajoutée à tout emplacement dans le bassin 1, aussi bien dans une portion droite que dans une portion courbe de la paroi périphérique 3. La plaque de base 21 peut être réalisée dans tout matériau rigide, mécaniquement résistant, comme par exemple l'acier, des alliages métalliques, voire des matériaux composites renforcés par des fibres de verre ou similaires. Elle offre ainsi une surface d'appui plan 24 pour tout type d'équipements additionnels 10. Les plots de montage 23 sont en outre disposés dans cette surface d'appui plan 24 pour être accessibles par l'intérieur du bassin 1 après avoir posé la toile de recouvrement 5, comme expliqué plus loin. Le dispositif de fixation 20 peut comprendre en outre une ou plusieurs plaques de rattrapage 25 qui peuvent être ajoutées dans le prolongement de la plaque de base 21 pour raccorder l'arête supérieure de la plaque de base 21 à la paroi périphérique 3 notamment dans les portions courbes. Cette plaque de rattrapage 25 peut être réalisée dans tout matériau souple, capable de s'adapter au profil cintré de la paroi périphérique 3, comme par exemple une mousse cellulaire, un thermoplastique, un caoutchouc, ou toute autre matière souple avec une dureté moyenne élevée.

Les figures 1 à 3 illustrent une première étape du procédé de montage selon l'invention, dans laquelle on a retiré la toile de recouvrement 5 pour dégager une partie de la paroi périphérique 3 et du fond 4, partie dans laquelle on souhaite ajouter un escalier 11. On fixe une plaque de base 21 du dispositif de fixation 20 à la paroi périphérique 3 de la structure de bassin 2 par ses moyens de fixation 22. A cet effet, les moyens de fixation 22 comportent une pluralité de trous 26 et des boulons 27 correspondants ou tout organe similaire adapté à la structure portante 2. Les trous 26 sont répartis judicieusement pour réussir à fixer solidairement la plaque de base 21 à la structure portante 2. Notamment, pour que la plaque de base 21 plane puisse être fixée sur une paroi périphérique 3 courbe, les trous 26 sont localisés à proximité de ses deux bords latéraux qui sont seuls en appui contre ladite paroi (voir figure 2). Les vis 27a des boulons 27 sont insérées dans les trous 26 et dans des trous correspondants prévus dans la paroi périphérique 3, et sont serrées par les écrous 27b des boulons 27 de l'autre côté de la paroi périphérique 3 (voir figure 3). Ces moyens de fixation 22 sont adaptés à une structure portante métallique comme illustrée. Bien entendu, ils peuvent être différents et adaptés aux matériaux des structures portantes 3. Ils peuvent comporter des vis à bois adaptées aux structures bois, des chevilles adaptées aux structures en béton, etc. et sans que ces exemples ne soient limitatifs.

Les figures 4 et 5 illustrent une deuxième étape du procédé de l'invention, dans laquelle on ajoute une plaque de rattrapage 25 du dispositif de fixation 20 dans le prolongement de la plaque de base 21 pour raccorder son arête supérieure à la paroi périphérique 3. Cette plaque de rattrapage 25 s'impose notamment dans les portions courbes de la paroi périphérique 3, puisque sa souplesse lui permet de compenser la courbure de la paroi et de fermer de manière étanche l'espace vide formé entre la plaque de base 21 et la paroi périphérique 3. Cette plaque de rattrapage 25 peut être fixée à la plaque de base 21 par tout moyen approprié, tel que par collage, rivetage, agrafage ou similaire.

La figure 6 illustre une troisième étape du procédé de l'invention, dans laquelle la toile de recouvrement 5 est remise en place sur la partie qui avait été découverte, pour recouvrir à nouveau le fond 4, la paroi périphérique 3 et le dispositif de fixation 20. La toile de recouvrement 5 est découpée au droit des plots de montage 23 pour qu'ils soient saillants à l'intérieur du bassin 1 et accessibles pour permettre le montage de l'escalier 11. Pour garantir l'étanchéité du bassin 1, la toile de recouvrement 5 est bridée au droit de chaque plot de montage 23, comme représenté à la figure 8.

La figure 7 illustre une quatrième étape du procédé de l'invention, dans laquelle on pose un escalier 11 en applique sur le dispositif de fixation 20 et on le fixe au moyen d'organes de fixation 14 introduits et vissés dans les plots de montage 23 du côté de la toile de recouvrement 5. Dans cette étape, les plots de montage 23 saillants à l'intérieur du bassin 1 forment avantageusement des moyens d'indexage facilitant grandement le positionnement et la pose de l'escalier 11.

La figure 8 montre une vue en coupe agrandie au droit d'un plot de montage 23 qui comporte, dans l'exemple représenté, une tête de retenue 23a positionnée à l'arrière de la plaque de base 21, et un corps de montage 23b traversant un orifice 28 ménagé dans la plaque de base 21 pour être saillant à l'intérieur du bassin 1. Le plot de montage 23 est préalablement solidarisé à la plaque de base 21 par des vis de fixation 29. Ensuite la toile de recouvrement 5 découpée est solidarisée et bridée de manière étanche au plot de montage 23 par l'intermédiaire d'une bride 30, de deux éléments d'étanchéité 31, tels que des rondelles en caoutchouc, disposés de part et d'autre de la toile de recouvrement 5 et des vis de fixation 32 qui traversent l'ensemble. Les vis de fixation 29, 32 sont de préférence des vis à tête conique, dont la tête est noyée dans un alésage conique correspondant pour ne pas être saillante. Le bassin 1 reste par conséquent parfaitement étanche au droit des plots de montage 23, aucune infiltration d'eau n'étant possible vers l'extérieur du bassin 1. Bien entendu, les moyens de fixation décrits peuvent différer, l'essentiel étant de garantir l'étanchéité de la toile de recouvrement 5 dans la zone du dispositif de fixation 21 et plus particulièrement au droit de chaque plot de montage 23. Les plots de montage 23 peuvent être réalisés dans des matières synthétiques, telles que des polymères thermoplastiques comme par exemple le polychlorure de vinyle (PVC), l'acrylonitrile butadiène styrène (ABS), des matières métalliques comme par exemple l'acier inoxydable, ou similaire. Les vis de fixation 29, 32 peuvent être des vis auto taraudeuses si les plots de montage 23 sont en matières synthétiques, ou des vis normales si les plots de montage 23 sont en inox, sans que ces exemples ne soient limitatifs. Bien entendu, les plots de montage 23 peuvent être fixés à la plaque de base 21 par tout autre moyen adéquat. Il est encore possible de réaliser une plaque de base 21 dans laquelle sont intégrés les plots de montage 23, par exemple par surmoulage, par moulage, par injection, ou tout autre procédé adéquat, en fonction bien entendu de la matière de ladite plaque de base 21, permettant ainsi de supprimer les vis de fixation 29.

L'équipement additionnel 10, tel qu'un moyen d'accès 11, comporte des zones de montage, notamment des alésages 16, encoches et autres, agencées pour recevoir le corps de montage 23b des plots de montage 23, qui sont saillants à l'intérieur du bassin 1. Ensuite, des organes de fixation 14, tels que des vis, sont vissés dans un alésage non traversant, prévu dans ledit corps de montage 23b de ces plots de montage 23. Le corps de montage 23b peut comporter un insert 33, de préférence métallique, introduit dans ledit alésage non traversant, pour permettre le vissage et le dévissage des organes de fixation 14, et garantir la tenue mécanique de l'assemblage. Ainsi, le dispositif de fixation 20 de l'invention permet de fixer solidairement l'équipement additionnel 10 à la structure portante 2 du bassin 1 et de garantir la sécurité des personnes, ainsi que l'étanchéité du bassin 1.

Le dispositif de fixation 20 peut bien entendu être adapté à chaque type d'équipement additionnel 10 qu'il est possible d'ajouter dans un bassin 1, cette adaptation peut consister en sa forme, ses dimensions, ses moyens de fixation 22 à la structure portante 2 et l'emplacement desdits moyens de fixation, et ses plots de montage 23 pour ledit équipement et l'emplacement desdits plots de montage. Le dispositif de fixation 20 peut aussi être conçu pour être compatible avec plusieurs types d'équipement additionnel 10, de telle manière qu'il constitue un dispositif de fixation 20 standard. Un dispositif de fixation 20 standard présente de nombreux avantages liés à la réduction du nombre de références, tels qu'une réduction des coûts de production, une simplification de la gestion des stocks, etc. Le dispositif de fixation 20 peut enfin être conçu pour être compatible avec plus d'un équipement additionnel 10, dont un exemple est illustré dans les figures 9 à 11.

Les figures 9 à 11 illustrent très schématiquement une partie d'un bassin 1, d'une structure portante 2, d'une paroi périphérique 3, d'un fond 4 et d'une toile de recouvrement 5 pour montrer la modularité que peut présenter le dispositif de fixation 20 de l'invention. Dans ce cas, le dispositif de fixation 20 a des dimensions supérieures que celles du dispositif décrit dans l'exemple précédent, et notamment une grande largeur pour couvrir tout ou partie d'un côté du bassin 1 qui est de préférence un tronçon droit. On utilise à cet effet une plaque de base (non visible) de grande largeur posée en applique contre la paroi périphérique 3 dans ledit tronçon droit. Le dispositif de fixation 20 peut ainsi offrir une ou plusieurs surfaces d'appui plan 24 supérieures à la surface d'appui plan correspondante d'un seul équipement additionnel 10. Toujours dans ce cas, le dispositif de fixation 20 comporte un nombre de plots de montage 23 supérieur au nombre de plots utilisés dans l'exemple précédent, ces plots de montage 23 étant disposés de telle façon qu'ils correspondent aux zones de montage correspondantes de différents équipements additionnels 10. En fonction de la configuration du ou des équipement additionnels 10 ajoutés dans le bassin 1, certains de ces plots de montage 23 peuvent être utilisés tandis que d'autres plots de montage 23 sont en attente. Les plots de montage 23 en attente sont bien évidemment fermés temporairement de manière étanche par des bouchons adaptés (non représentés) et démontables. Dans l'exemple illustré à la figure 10, on a représenté une première configuration du bassin 1, dans laquelle on a ajouté un escalier 11 dans l'angle gauche du bassin 1 et un bain de soleil 13 orienté parallèlement audit dispositif de fixation 20 et adossé contre l'escalier 11. Dans l'exemple illustré à la figure 11, on a représenté une seconde configuration du bassin 1, dans laquelle on a ajouté dans l'angle gauche du bassin 1 un premier bain de soleil 13 orienté perpendiculairement au dispositif de fixation 20, un escalier 11 attenant, puis un second bain de soleil 13 parallèle au premier. Ces exemples ne sont pas limitatifs et les combinaisons d'équipements additionnels 10 identiques ou différents sont infinies.

Un ou plusieurs dispositifs de fixation 20 de l'invention peuvent bien entendu être ajoutés dans un bassin 1 déjà construit, ou directement lors de sa construction, ce ou ces dispositifs de fixation 20 pouvant ensuite permettre de monter de suite ou par la suite un ou plusieurs équipements additionnels 10 dans un ou plusieurs emplacements dudit bassin 1.

Il apparait clairement de cette description que le procédé de montage selon l'invention et le dispositif de fixation correspondant répondent aux buts fixés et permettent de faire évoluer et de personnaliser un bassin 1 à tout moment avec une infinité de configurations et de combinaisons d'équipements additionnels.

La présente invention n'est bien entendu pas limitée aux exemples de réalisation décrits mais s'étend à toute modification et variante évidentes pour un homme du métier dans la limite des revendications annexées.

## Revendications

1. Procédé de montage d'un équipement additionnel (10) dans un bassin (1) tel qu'une piscine, ledit bassin comportant une structure portante (2) pourvue d'une paroi périphérique (3), un fond (4) et une toile de recouvrement (5) agencée pour recouvrir de manière étanche ladite paroi périphérique et ledit fond, procédé dans lequel l'on ajoute un dispositif de fixation (20) pour un équipement additionnel (10) dans ledit bassin (1), entre ladite paroi périphérique (3) et ladite toile de recouvrement (5), à un emplacement choisi dudit bassin, et l'on fixe ledit équipement additionnel (10) sur ledit dispositif de fixation (20) à travers ladite toile de recouvrement (5), procédé dans lequel l'on utilise un dispositif de fixation (20) comportant des plots de montage (23) agencés pour recevoir des organes de fixation (14) dudit équipement additionnel (10), lesdits plots de montage (23) étant saillants à l'intérieur du bassin, l'on découpe ladite toile de recouvrement (5) au droit des plots de montage (23), l'on bride de manière étanche ladite toile de recouvrement (5) autour de chaque plot de montage (23) au moyen d'une bride (30) associée à des éléments d'étanchéité (31), et l'on positionne ledit équipement additionnel (10) dans ledit bassin (1) en applique contre ledit dispositif de fixation (20) posé sur lesdits plots de montage (23) avant de le fixer audit dispositif de fixation (20) par lesdits organes de fixation (14) assemblés auxdits plots de montage (23).

2. Procédé de montage selon la revendication 1, **caractérisé en ce que** l'on utilise un dispositif de fixation (20) compatible avec différentes formes de structure portante (2) du bassin (1), et **en ce que** l'on choisit ledit emplacement du bassin (1) pour installer ledit dispositif de fixation (20) aussi bien dans une portion droite que dans une portion courbe de ladite paroi périphérique (3).

3. Procédé de montage selon la revendication 2, **caractérisé en ce que**, pour installer ledit dispositif de fixation (20) dans une portion courbe de la paroi périphérique (3) du bassin (1), l'on ajoute une plaque de rattrapage (25) dans le prolongement dudit dispositif de fixation (20) pour raccorder ledit dispositif de fixation (20) à ladite paroi périphérique (3) du bassin (1).

4. Procédé de montage selon l'une quelconque des revendications précédentes, **caractérisé en ce que** l'on utilise un dispositif de fixation (20) compatible avec différents équipements additionnels (10), et **en ce que**, sur un même dispositif de fixation (20), l'on fixe un ou plusieurs équipements additionnels (10).

5. Procédé de montage selon l'une quelconque des revendications précédentes, **caractérisé en ce que** l'on ajoute plus d'un dispositif de fixation (20) dans ledit bassin (1), et **en ce que** l'on répartit lesdits dispositifs de fixation (20) à des emplacements choisis différents dudit bassin (1).

6. Procédé de montage selon l'une quelconque des revendications précédentes, **caractérisé en ce que** l'on utilise un dispositif de fixation (20) comportant une pluralité de plots de montage (23), et **en ce que** l'on ferme les plots de montage (23) en attente par des bouchons adaptés et démontables.

7. Dispositif de fixation (20) pour ajouter un équipement additionnel (10) dans un bassin (1) permettant la mise en œuvre du procédé de montage selon l'une quelconque des revendications précédentes, ledit dispositif de fixation (20) comportant une plaque de base (21) agencée pour être rapportée et fixée à la paroi périphérique (3) dudit bassin (1), entre ladite structure portante (2) et ladite toile de recouvrement (5), dispositif comportant des plots de montage (23) solidaires de ladite plaque de base (21), agencés pour être saillants à l'intérieur du bassin (1) et recevoir des organes de fixation (14) dudit équipement additionnel (10) à travers ladite toile de recouvrement (5), et chaque plot de montage (23) comportant une bride (30) associée à des éléments d'étanchéité (31) et agencée pour fixer de manière étanche ladite toile de recouvrement (5) à ladite plaque de base (21).

8. Dispositif de fixation selon la revendication 7, **caractérisé en ce que** ladite plaque de base (21) est plane et comporte des moyens de fixation (22) agencés pour fixer ladite plaque de base (21) à ladite paroi périphérique (3) du bassin (1) aussi bien dans un tronçon droit que dans un tronçon courbe.

9. Dispositif de fixation selon la revendication 8, **caractérisé en ce que** lesdits moyens de fixation (22) sont choisis dans le groupe comprenant des organes vissés, des organes sertis, des organes chevillés.

10. Dispositif de fixation selon la revendication 7, **caractérisé en ce qu'**il comporte en outre une plaque de rattrapage (25) ajoutée dans le prolongement de ladite plaque de base (21) pour raccorder ladite plaque de base (21) à ladite paroi périphérique (3) du bassin (1).

11. Dispositif de fixation selon la revendication 10, **caractérisé en ce que** ladite plaque de rattrapage (25) est être réalisée dans un matériau souple pour s'adapter au profil cintré de ladite paroi périphérique (3).

12. Dispositif de fixation selon l'une quelconque des revendications 7 à 11, **caractérisé en ce que** ladite plaque de base (21) comporte au moins une surface d'appui plan (24) pour un équipement additionnel (10), et **en ce que** lesdits plots de montage (23) sont disposés dans ladite au moins une surface d'appui plan (24).

13. Dispositif de fixation selon la revendication 12, **caractérisé en ce que** ladite plaque de base (21) comporte au moins une surface d'appui plan (24) pour plusieurs équipements additionnels (10).

14. Dispositif de fixation selon l'une quelconque des revendications 7 à 13, **caractérisé en ce qu'**il comporte une pluralité de plots de montage (23) et des bouchons adaptés et démontables agencés pour fermer les plots de montage (23) en attente.

## Patentansprüche

1. Verfahren zur Montage einer Zusatzausrüstung (10) in einem Becken (1), wie einem Schwimmbecken, wobei dieses Becken eine tragende Struktur (2) enthält, ausgestattet mit einer Umfangswand (3), einem Boden (4) und einer Abdeckplane (5), die dazu ausgelegt ist, diese Umfangswand und diesen Boden dicht abzudecken, ein Verfahren, bei dem eine Befestigungsvorrichtung (20) für eine Zusatzausrüstung (10) in diesem Becken (1) zwischen der erwähnten Umfangswand (3) und der erwähnten Abdeckplane (5) an einer ausgewählten Position dieses Beckens hinzugefügt wird und diese Zusatzausrüstung (10) an dieser Befestigungsvorrichtung (20) durch die erwähnte Abdeckplane (5) hindurch befestigt wird, es wird eine Befestigungsvorrichtung (20) verwendet, die Montagebolzen (23) enthält, die zur Aufnahme der Befestigungselemente (14) dieser Zusatzausrüstung (10) vorgesehen sind, diese Montagebolzen (23) ragen ins Innere des Beckens heraus, die erwähnte Abdeckplane (5) wird über den Montagebolzen (23) ausgeschnitten, und die erwähnte Abdeckplane (5) wird um jeden Montagebolzen (23) über einen mit Abdichtelementen (31) ausgerüsteten Flansch (30) dicht angeflanscht, dann wird die erwähnte Zusatzausrüstung (10) in diesem Becken (1) montiert, gelehnt gegen diese Befestigungsvorrichtung (20), die auf diesen Montagebolzen (23) aufgesetzt sind, bevor sie an dieser Befestigungsvorrichtung (20) über diese Befestigungselemente (14) befestigt wird, die mit diesen Montagebolzen (23) kombiniert sind.

2. Montageverfahren nach Anspruch 1, **dadurch gekennzeichnet, dass** eine Befestigungsvorrichtung (20) verwendet wird, die mit verschiedenen Formen der tragenden Struktur (2) des Beckens (1) vereinbar ist, und dadurch, dass die erwähnte Stelle des Beckens (1) ausgewählt wird, um diese Befestigungsvorrichtung (20) sowohl in einem geraden Abschnitt wie in einem gekrümmten Abschnitt dieser Umfangswand (3) zu montieren.

3. Montageverfahren nach Anspruch 2, **dadurch gekennzeichnet, dass** zur Montage dieser Befestigungsvorrichtung (20) in einem gekrümmten Abschnitt der Umfangswand (3) des Beckens (1), eine Fangplatte (25) in der Verlängerung dieser Befestigungsvorrichtung (20) hinzugefügt wird, um diese Befestigungsvorrichtung (20) an die erwähnte Umfangswand (3) des Beckens (1) anzuschließen.

4. Montageverfahren nach irgendeinem der vorangehenden Ansprüche, **dadurch gekennzeichnet, dass** eine Befestigungsvorrichtung (20) verwendet wird, die mit verschiedenen zusätzlichen Ausrüstungen (10) vereinbar ist und dadurch, dass an derselben Befestigungsvorrichtung (20), eine oder mehrere zusätzliche Ausrüstungen (10) befestigt werden können.

5. Montageverfahren nach irgendeinem der vorangehenden Ansprüche, **dadurch gekennzeichnet, dass** mehr als eine Befestigungsvorrichtung (20) in diesem Becken (1) vorgesehen ist und dass die erwähnten Befestigungsvorrichtungen (20) an verschiedenen, ausgewählten Stellen dieses Beckens (1) verteilt sind.

6. Montageverfahren nach irgendeinem der vorangehenden Ansprüche, **dadurch gekennzeichnet, dass** eine Befestigungsvorrichtung (20) mit mehreren Montagebolzen (23) verwendet wird und dass die nicht verwendeten Montagebolzen (23) durch geeignete und abnehmbare Stopfen verschlossen werden.

7. Befestigungsvorrichtung (20) zum Hinzufügen einer Zusatzausrüstung (10) in einem Becken (1), die die Umsetzung des Montageverfahrens nach irgendeinem der vorangehenden Ansprüche erlaubt, wobei diese Befestigungsvorrichtung (20) eine Grundplatte (21) umfasst, ausgelegt um gegen die Umfangswand (3) des Beckens (1) gestellt, und daran zwischen der erwähnten tragenden Struktur (2) und der erwähnten Abdeckplane (5) befestigt zu werden, die Vorrichtung enthält Montagebolzen (23), fest verbunden mit dieser Grundplatte (21), ausgelegt um ins Innere des Beckens (1) vorzuragen und die Befestigungselemente (14) dieser Zusatzausrüstung (10) durch die erwähnte Abdeckplane (5) hindurch aufzunehmen, wobei jeder Montagebolzen (23) einen Flansch (30) enthält, der mit den Abdichtelementen (31) verbunden ist und dazu ausgelegt ist diese Abdeckplane (5) mit dieser Grundplatte (21) dicht zu verbinden.

8. Befestigungsvorrichtung nach Anspruch 7, **dadurch gekennzeichnet, dass** die erwähnte Grundplatte (21) plan ist und Befestigungselemente (22) enthält, die dazu vorgesehen sind diese Grundplatte (21) an der erwähnten Umfangswand (3) des Beckens (1) zu befestigen, und zwar sowohl in einem geraden Teilstück wie in einem gekrümmten Teilstück.

9. Befestigungsvorrichtung nach Anspruch 8, **dadurch gekennzeichnet, dass** diese Befestigungselemente (22) ausgewählt werden aus der Gruppe der geschraubten, gequetschten oder gedübelten Elemente.

10. Befestigungsvorrichtung nach Anspruch 7, **dadurch gekennzeichnet, dass** sie außerdem eine Fangplatte (25) enthält, hinzugefügt in der Verlängerung dieser Grundplatte (21), um diese Grundplatte (21) mit der Umfangswand (3) des Beckens (1) zu verbinden.

11. Befestigungsvorrichtung nach Anspruch 10, **dadurch gekennzeichnet, dass** die erwähnte Fangplatte (25) aus einem flexiblen Material hergestellt werden kann, um sich an das gebogene Profil dieser Umfangswand (3) anzupassen.

12. Befestigungsvorrichtung nach irgendeinem der Ansprüche 7 bis 11, **dadurch gekennzeichnet, dass** die erwähnte Grundplatte (21) mindestens eine plane Stützfläche (24) für eine Zusatzausrüstung (10) enthält, und dadurch, dass diese Montagebolzen (23) in dieser mindestens einen planen Stützfläche (24) angeordnet sind.

13. Befestigungsvorrichtung nach Anspruch 12, **dadurch gekennzeichnet, dass** die erwähnte Grundplatte (21) mindestens eine plane Stützfläche (24) für mehrere zusätzliche Ausrüstungen (10) enthält.

14. Befestigungsvorrichtung nach irgendeinem der Ansprüche 7 bis 13, **dadurch gekennzeichnet, dass** sie mehrere Montagebolzen (23) und geeignete und abnehmbare Stopfen enthält, um die nicht verwendeten Montagebolzen (23) zu verschließen.

## Claims

1. Method for installing additional equipment (10) in a pool (1) such as a swimming pool, said pool comprising a supporting structure (2) with a peripheral wall (3), a bottom (4) and a cover (5) arranged to cover while sealing said peripheral wall and said bottom, wherein an attachment device (20) is installed for additional equipment (10) in said pool (1) between said peripheral wall (3) and said cover (5) at a selected location of said pool, and said additional equipment (10) is attached to said attachment device (20) through said cover (5), wherein an attachment device (20) is used which comprises mounting pedestals (23) arranged to accommodate the attachment parts (14) of said additional equipment (10), said mounting pedestals (23) protruding into the pool, wherein said cover (5) is cut at the mounting pedestals (23), said sealed said cover (5) is clamped around each attachment pedestal (23) by means of a clamp (30) combined with sealing parts (31), and said additional equipment (10) is positioned in said pool (1) against said attachment device (20) placed on said mounting pedestals (23) before its attachment to said attachment device (20) by said attachment parts (14) assembled on said mounting pedestals (23).

2. Method of assembly according to claim 1, **characterized in that** an attachment device (20) is used and is compatible with different shapes of the supporting structure (2) of the pool (1), and **in that** that said location of the pool (1) is chosen for installing said attachment device (20) both in a straight portion and in a curved portion of said peripheral wall (3).

3. Method of assembly according to claim 2, **characterized in that**, to install said attachment device (20) in a curved portion of the peripheral wall (3) of the pool (1), a compensating plate (25) is added to extend said attachment device (20) to connect said attachment device (20) to said peripheral wall (3) of the pool (1).

4. Method of assembly according to any of the preceding claims, **characterized in that** an attachment device (20) is used which is compatible with various pieces of additional equipment (10), and **in that** one or more piece of additional equipment (10) are attached on a same attachment device (20).

5. Method of assembly according to any of the preceding claims, **characterized in that** more than one attachment device (20) is added to said pool (1), and **in that** said attachment devices (20) are set out in various selected locations of said pool (1).

6. Method of assembly according to any of the preceding claims, **characterized in that** an attachment device (20) is used comprising a multitude of mounting pedestals (23), and **in that** the mounting pedestals (23) in readiness are closed by suitable and removable plugs.

7. Attachment device (20) for installing additional equipment (10) in a pool (1) for carrying out the installation method according to any one of the preceding claims, said attachment device (20) comprising a base plate (21) designed to be fitted and attached to the peripheral wall (3) of said pool (1), between said supporting structure (2) and said cover (5), wherein the device comprises mounting pedestals (23) integral with said base plate (21), arranged to protrude into the pool (1) and to receive attachment parts (14) of said additional equipment (10) through said cover (5), and each mounting pedestal (23) comprises a clamp (30) associated with sealing parts (31) and arranged to secure tightly said cover (5) to said base plate (21).

8. Attachment device according to claim 7, **characterized in that** said base plate (21) is flat and comprises attachment means (22) arranged to attach said base plate (21) to said peripheral wall (3) of pool (1) both in a straight portion and in a curved portion.

9. Attachment device according to claim 8, **characterized in that** said attachment means (22) are selected from the group comprising screwed devices, crimped devices, dowelled devices.

10. Attachment device according to claim 7, **characterized in that** it further comprises a compensating plate (25) added to extend said base plate (21) to connect said base plate (21) to said peripheral wall (3) of pool (1).

11. Attachment device according to claim 10, **characterized in that** said base plate (25) is made of a flexible material to fit the curved profile of said peripheral wall (3).

12. Attachment device according to any one of claims 7 to 11, **characterized in that** said base plate (21) comprises at least one plane bearing area (24) for additional equipment (10), and **in that** said mounting pedestals (23) are arranged in said at least one plane bearing area (24).

13. Attachment device according to claim 12, **characterized in that** said base plate (21) comprises at least one plane bearing area (24) for several additional pieces of equipment (10).

14. Attachment device according to any one of claims 7 to 13, **characterized in that** it comprises a multitude of mounting pedestals (23) and adapted and removable plugs arranged to close the mounting pedestals (23) in readiness.
